# NOUVEAU FASCICULE DE BREVET EUROPEEN

(11) **EP 1 109 675 B2**
(45) Date de publication et mention de la décision concernant l'opposition: **14.04.2010**
(45) Mention de la délivrance du brevet: 01.03.2006
(21) Numéro de dépôt: 00927347.5
(22) Date de dépôt: 17.05.2000
(51) Int. Cl.: B41M 7/00, B41M 3/14, B41M 3/12

(54) **PROCEDE ET PRODUIT DE PROTECTION D'UN OBJET PAR UNE IMPRESSION DE SECURITE A LIANT SOLUBLE**
SICHERHEITSPRODUKT UND -VERFAHREN ZUM SCHUTZ EINES GEGENSTANDES MITTELS EINEM SICHERHEITSDRUCK DER EIN LÖSBARES BINDEMITTEL ENTHÄLT
METHOD AND PRODUCT FOR PROTECTING AN OBJECT WITH A SOLUBLE BINDER SECURITY PRINT

(30) Priorité: 21.05.1999 FR 9906500
(43) Date de publication de la demande: 27.06.2001
(73) Titulaire: FASVER, 34670 Baillargues (FR)
(72) Inventeur: TRANTOUL, François, 34400 Lunel (FR)
(74) Mandataire: Cabinet BARRE LAFORGUE & associés
(86) Numéro de dépôt international: PCT/FR2000/001312
(87) Numéro de publication internationale: WO 2000/071361

(56) Documents cités:
- EP-A- 0 105 581
- EP-A- 0 271 941
- EP-A- 0 407 615
- WO-A-97//41181
- DE-A- 4 220 344
- FR-A- 2 675 742
- GB-A- 2 128 581
- US-A- 4 726 608
- US-A- 5 660 925
- US-A- 5 891 520
- 'Deutsches Wörterbuch', vol. PIGMENT, 1986, WISSEN MEDIA VERLAG GMBH article GERHARD WAHRIG, page 992

## Description

L'invention concerne la protection d'un objet contre les falsifications et/ou à des fins d'authentification et/ou pour garantir son intégrité, à l'aide d'un mince film protecteur -notamment transparent- en matière synthétique destiné à être collé sur une face d'un objet.

L'objet peut être par exemple un document officiel (passeport, carte d'identité, permis de conduire...) portant des mentions variables (nom, prénom, adresse, .... du titulaire) à protéger contre les tentatives de falsification. Dans ce cas, le film est transparent. Il peut s'agir aussi d'un document officiel, d'un emballage ou d'un produit ou article quelconque sur lequel la présence du film garantit l'authenticité de l'objet et/ou son intégrité (c'est-à-dire le fait qu'il n'a pas été antérieurement utilisé, ou consommé, ou violé). Le film n'est alors pas nécessairement transparent, mais incorpore des motifs de sécurité impossibles ou difficiles à reproduire (hologramme, impression anti-photocopie, pigments invisibles en lumière visible mais visibles en lumière non visible...).

Les tentatives de falsification, de contrefaçon, ou de violation d'objets protégés par un film consistent le plus souvent à décoller le film de l'objet à l'aide d'un solvant utilisé pour dissoudre l'adhésif qui maintient le film collé sur l'objet, sans détériorer l'objet, ni les inscriptions qu'il porte, ni, de préférence, le film protecteur.

Dans tout le texte, le terme "adhésif" désigne de façon générale toute composition ayant la propriété d'adhérer dans certaines conditions, et englobe donc non seulement les auto-adhésifs (ou adhésifs sensibles à la pression), mais également les adhésifs thermoréactivables ou thermoscellables (ou colles à chaud), et les colles en général (mono ou multicomposants).

Les solvants utilisés par les fraudeurs peuvent être des solvants polaires aqueux (eau, solution aqueuse détergente, ou alcoolique ...), ou des solvants polaires non aqueux (acétone, alcool, ...), ou des solvants apolaires (hydrocarbures tels qu'essence, éther, white-spirit ...).

On connaît déjà (FR 2.675.742) un film de protection comprenant des motifs imprimés avec une composition d'encre incorporant au moins un pigment soluble dans les hydrocarbures.

Néanmoins, de tels pigments sont rares et ne permettent pas d'obtenir tous les motifs de sécurité souhaités. En particulier ils offrent une faible variété de couleurs et d'effets. De ce fait, leur présence peut être décelée à l'observation par les fraudeurs avertis.

On connaît également des compositions de réactifs pouvant être intégrées dans des papiers, qui sont normalement incolores, mais réagissent au contact d'un solvant pour se colorer.

En général, les réactifs aux solvants polaires se colorent en noir et les réactifs aux solvants apolaires se colorent en bleu. Ces réactifs permettent donc de révéler une tentative d'attaque du papier par un solvant. Ils présentent néanmoins plusieurs inconvénients. En premier lieu, leur réactivité diminue dans le temps jusqu'à disparaître, de sorte qu'ils ne peuvent pas procurer une protection de longue durée. En deuxième lieu, la réaction de coloration au contact des solvants met en oeuvre des processus chimiques mal maîtrisés, et la réactivité des réactifs n'est pas constante selon les fabrications, de sorte que l'on n'est jamais sûr que la quantité de réactifs intégrée au papier lors de sa fabrication permet effectivement de déclencher la réaction. Autrement dit, ces réactifs colorés ne peuvent pas être utilisés avec une grande fiabilité. En troisième lieu, ces réactifs réagissent en général avec les compositions d'adhésif, qui, elles-mêmes, renferment des solvants, plastifiants et agents mouillants, de sorte qu'ils ne sont pas compatibles avec une protection par collage d'un film sur le papier puisqu'une réaction se déclenche lors de l'application et de la prise de l'adhésif, et même après la prise.

On connaît également des compositions d'encres incorporant des pigments réactifs qui changent de couleur au contact d'un solvant. Néanmoins, là encore, ces pigments réactifs réagissent aux compositions d'adhésif. De plus, ces pigments sont aussi limités en nombre et en nuances de sorte qu'ils offrent une faible variété de couleurs et d'effets, et peuvent être décelés par un observateur averti.

L'invention vise donc à pallier ces inconvénients en proposant un procédé et un produit de protection d'un objet à l'aide d'un film collé sur une face de l'objet grâce auxquels les tentatives de décollement du film par attaque aux solvants peuvent être révélées de façon fiable, irréversible, sur une longue période de temps (sans diminution substantielle de l'efficacité de la détection dans le temps), et ce de façon compatible avec le collage du film sur l'objet.

L'invention vise aussi à éviter que cette fonction de protection (par révélation des tentatives de décollement du film) ne puisse être décelée à l'avance dans l'objet protégé, notamment par simple observation visuelle par les fraudeurs avertis.

L'invention vise aussi à permettre la réalisation d'impressions de sécurité à l'aide d'une composition d'encre incorporant cette fonction de protection par révélation des tentatives d'attaque aux solvants polaires et/ou aux solvants apolaires, et qui permette d'obtenir tous les motifs, couleurs et effets souhaités, comme dans le cas d'une encre traditionnelle.

L'invention vise aussi à proposer un procédé de fabrication d'un produit de protection selon l'invention et un objet protégé par un procédé de protection selon l'invention.

L'invention vise en outre à permettre d'atteindre ces buts de façon simple et économique, notamment par impression sérigraphique.

Pour ce faire, l'invention concerne un procédé de protection d'un objet selon la revendication 1.

L'invention s'étend également au produit obtenu par le procédé de fabrication selon l'invention. Elle concerne donc aussi un produit selon la revendication 16.

L'invention s'étend également à l'objet protégé par un procédé de protection selon l'invention. Elle concerne donc aussi un objet selon la revendication 25.

Par ailleurs, avantageusement et selon l'invention, un procédé de protection, un procédé de fabrication, un produit, et un objet selon l'invention sont caractérisés par tout ou partie des caractéristiques suivantes :
- au moins un agent soluble est choisi parmi les acrylates d'alkyles, les méthacrylates d'alkyles, leurs polymères et leurs copolymères,
- le liant incorpore un polyméthacrylate d'isobutyle à titre d'agent soluble,
- on utilise une composition d'encre dans laquelle au moins un agent soluble est formé d'un composé chimique ayant une faible masse moléculaire -notamment inférieure à 5000- de façon à pouvoir être soluble dans les solvants polaires et/ou apolaires ;
- pour réaliser une impression de sécurité, on utilise un liant comprenant une solution liquide comprenant un solvant volatile séchant à l'air, et au moins un agent soluble ;
- pour réaliser une impression de sécurité, on utilise une base d'encre sérigraphique comprenant au moins un agent soluble en solution dans un solvant contenant au moins 10% en volume -notamment majoritairement- du carbonate de propylène ;
- pour réaliser une impression de sécurité, on utilise un liant comprenant un blanc de coupage fugitif à l'eau ;
- on réalise une impression de sécurité sur une face de film que l'on colle ensuite sur l'objet ;
- on colle le film grâce à une couche d'adhésif préalablement imprimée sur le film ;
- on réalise, sur une même face du film, une impression de sécurité et une impression d'une couche d'adhésif ;
- on réalise l'impression d'une couche d'adhésif et une impression de sécurité de façon à ce quelles ne se chevauchent pas mutuellement ;
- on imprime sur le film une couche d'adhésif par sérigraphie en recouvrant une impression de sécurité préalablement réalisée sur le film ;
- on imprime une impression de sécurité sur une couche d'adhésif sans adhésion instantanée initiale préalablement réalisée sur le film ;
- une impression de sécurité est discontinue et présente la forme d'une trame ou de motifs ;
- une impression de sécurité est continue et s'étend en regard de toute la surface du film ;
- le film est choisi parmi un film monocouche, un film multicouche comprenant une superposition de couches imprimées par sérigraphie, de vernis et/ou d'encres, et un complexe multicouche de matières synthétiques superposées ;
- le film est formé d'au moins une matière synthétique choisie parmi un polyuréthane, un polyester, un polystyrène, un polypropylène et un polyéthylène ;
- le film présente une épaisseur globale comprise entre 5 et 500 microns ;
- on réalise une impression de sécurité par sérigraphie ;
- on utilise au moins un pigment choisi parmi les pigments visibles en lumière visible, et les pigments invisibles sous éclairage en lumière visible et photoluminescents sous éclairage par au moins une source de lumière non visible ; le pigment peut être ou non lui-même soluble comme le(les) agent(s) soluble(s) du liant, dans lesdits solvants aptes à décoller l'adhésif ;
- une impression de sécurité est interposée entre le film et une couche d'adhésif associée à ladite face de l'objet ;
- une impression de sécurité est interposée entre une couche d'adhésif associée au film et ladite face de l'objet ;
- une impression de sécurité est intégrée dans une couche d'adhésif sans chevauchement mutuel de l'impression de sécurité et de la couche d'adhésif.

L'invention concerne aussi un procédé de protection, un procédé de fabrication, un produit et un objet caractérisés en combinaison par tout ou partie des caractéristiques mentionnées ci-dessus ou ci-après.

D'autres buts, caractéristiques et avantages de l'invention apparaissent de la description suivante qui se réfère aux figures annexées dans lesquelles :
- la figure 1 est une coupe transversale schématique d'un produit de protection selon un premier mode de réalisation de l'invention,
- la figure 2 est une coupe transversale schématique d'une première étape d'un procédé de protection d'un objet avec le produit de protection de la figure 1,
- la figure 3 est une coupe transversale schématique de l'objet protégé par le produit de protection de la figure 1 selon l'invention,
- les figures 4 et 5 sont des coupes transversales schématiques représentant, respectivement, un deuxième mode de réalisation et un troisième mode de réalisation d'un produit de protection selon l'invention,
- la figure 6 est une coupe transversale schématique représentant une variante de réalisation d'un procédé de protection selon l'invention,
- la figure 7 est une coupe transversale schématique représentant l'objet protégé obtenu selon la variante de la figure 6,
- les figures 8 et 9 sont des figures semblables aux figures 6 et 7 représentant une autre variante de réalisation d'un procédé de protection selon l'invention,
- les figures 10 et 11 sont des coupes transversales schématiques représentant, respectivement, un quatrième mode de réalisation et un cinquième mode de réalisation d'un produit de protection selon l'invention,
- la figure 12 est une coupe transversale schématique d'une autre variante de réalisation d'un procédé de protection selon l'invention dans laquelle on utilise un support d'impression intermédiaire,
- la figure 13 est une coupe transversale schématique représentant un objet protégé par le procédé de la figure 12,
- les figures 14 et 15 sont des vues semblables aux figures 12 et 13 représentant une autre variante de réalisation de l'invention.

Sur les figures, les épaisseurs sont exagérément agrandies à des fins d'illustration.

Le produit de protection représenté figure 1 comprend un support 1 de matière synthétique, par exemple en polystyrène, portant un mince film 2 protecteur en matière synthétique, de préférence transparent, une couche d'adhésif 3, une impression de sécurité 4 incorporée dans des réserves ménagées dans l'épaisseur de la couche d'adhésif 3, et un papier anti-adhérent protecteur 5 recouvrant la couche d'adhésif 3.

Le film 2 est, dans l'exemple représenté, un film multicouche comprenant deux couches de polyuréthane 2a, 2b, avec, interposée entre elles, une impression intercalaire 6 de motifs de sécurité qui peuvent être des motifs d'authentification et/ou anti-photocopie et/ou anti-contrefaçon et/ou anti-falsification ou autres. Ce film 2 peut être fabriqué par impressions sérigraphiques successives comme décrit par exemple dans EP-0.271.941 ou US-5.232.527, directement réalisées sur le support 1 de polystyrène. Le support 1 est un support de type dit non adhérent, c'est-à-dire propre à ne développer que de faibles forces de liaison avec la plupart des polymères. Par exemple, il s'agit d'une feuille de polystyrène d'un grammage de l'ordre de 120 g/m². Ce support 1 est choisi de format dépassant celui de la surface 8 de l'objet 9 à protéger. Le film 2 peut être fabriqué par impressions sérigraphiques successives sur ce support 1 grâce à des machines d'impression sérigraphique traditionnelles du type à claquoir (écran articulé) ou du type à écran à soulèvement intégral (écran mobile en translation). Le support 1 est placé sur le plateau de la machine sérigraphique et l'écran de celle-ci est garni d'un mélange liquide préalablement préparé à partir d'un polyol hydroxylé et d'un isocyanate. (par exemple, résine polyacrylique "référence U 8560" et héxaméthylène diisocyanate trimérisé "référence U 8580" commercialisés par les Laboratoires CHIMITEC (FRANCE)).

La quantité de mélange étalée sur l'écran sérigraphique est ajustée selon l'épaisseur que l'on souhaite obtenir à chaque couche. On imprime ainsi la première couche 2a de vernis polyuréthane continue selon un format correspondant à celui de la face 8 de l'objet 9 à protéger, par exemple rectangulaire dans le cas où l'objet est un document officiel tel qu'un passeport ou une carte d'identité présentant une face 8 rectangulaire à protéger.

Le support 1 et la première couche 2a sont ensuite laissés à l'air libre pour permettre la polymérisation. Avant la fin de cette polymérisation, on réalise une impression intercalaire 6 discontinue formant des motifs ou trames sur la première impression. Cette impression intercalaire 6 peut être réalisée soit à partir d'une composition d'encre traditionnelle, soit même à partir d'une composition d'encre selon l'invention incorporant un liant comprenant au moins un agent soluble aux solvants liquides polaires et/ou aux solvants apolaires comme décrit ci-après.

Avant la polymérisation complète de cette impression intercalaire 6 et de la première couche 2a de vernis polyuréthane, on réalise une impression subséquente identique à l'impression de la première couche 2a pour obtenir une deuxième couche transparente de polyuréthane 2b.

On réalise ensuite une impression de sécurité 4 discontinue sur la deuxième couche de vernis polyuréthane 2b, après un temps de polymérisation compris entre 12h et 24h dans les conditions standards de température et d'hygrométrie. Ce temps est déterminé de façon que la couche de vernis polyuréthane 2b soit à la fois suffisamment partiellement polymérisée pour éviter toute interaction chimique entre ce vernis 2b et le liant de l'impression de sécurité 4, et pour permettre néanmoins la réalisation correcte de l'impression de sécurité 4 sur la couche de vernis 2b (en évitant notamment les phénomènes de maculage d'écran). Il est aussi à noter que l'impression de sécurité 4 est réalisée avant la polymérisation complète de la couche de vernis 2b.

On réalise ensuite une impression de matière adhésive transparente pour obtenir la couche d'adhésif 3 en ménageant des réserves dans l'épaisseur de cette couche d'adhésif 3 autour des motifs de l'impression de sécurité 4. De préférence, on réalise aussi cette impression de matière adhésive 3 avant la polymérisation complète de la dernière couche 2b du film 2.

Pour réaliser l'impression de sécurité 4, on utilise une composition d'encre adaptée pour réaliser une impression sérigraphique, c'est-à-dire formée d'une solution liquide de viscosité comprise entre 0,1 Pa. s et 100 Pa. s -notamment entre 0,5 et 2,5 Pa. s-. Cette composition d'encre comprend au moins un pigment, et un liant qui est adapté pour véhiculer le(les) pigment(s), et pour former une couche d'impression solide et dure après séchage.

Dans tout le texte, par "liant" on désigne toute composition liquide adaptée pour pouvoir véhiculer au moins un pigment lors d'une étape d'impression, et pour durcir dans des conditions de durcissement. Selon l'invention, le liant est de type durcissable par séchage à l'air.

Ce liant incorpore au moins un agent, dit agent soluble, qui est distinct d'un pigment, et qui est adapté à se dissoudre au moins dans des conditions standards de température de pression, c'est-à-dire sous une pression de l'ordre de une atmosphère (10⁵ Pa) et une température de l'ordre de 23° C, dans tout solvant liquide polaire et/ou apolaire apte à permettre le décollement de l'adhésif lorsqu'il est placé au contact de l'adhésif après le collage. La quantité d'agent(s) soluble(s) dans le liant est adaptée pour que l'impression de sécurité, solide et dure après séchage, puisse former au moins une tâche visible, révélant toute tentative de décollement à l'aide d'au moins un tel solvant, lorsque ce solvant vient au contact de cette impression de sécurité solide. De préférence, l'agent soluble est aussi soluble dans lesdits solvants dans une gamme de pression et de température suffisamment étendue autour des conditions standards, notamment entre 0,9 et 1,1 atmosphère (0,9. 10⁵ Pa à 1, 1.10⁵ Pa) et entre 10° C et 30° C.

L'(les) agent(s) soluble(s) est(sont) choisi(s) en particulier en fonction de la nature de l'adhésif utilisé pour coller le film 2 sur la face 8 de l'objet 9, qui, lui-même, détermine les familles de solvants liquides susceptibles d'être utilisés par les fraudeurs en vue de réaliser un décollement après collage du film 2 sur l'objet 9.

Il est à noter à cet égard que de façon générale les compositions d'encres, assimilables à des vernis, sont, après durcissement beaucoup moins solubles dans les solvants liquides polaires et/ou apolaires que les adhésifs. En conséquence, il existe un très grand nombre de solvants qui sont aptes à dissoudre les adhésifs après séchage, sans être aptes à dissoudre les compositions d'encre traditionnelles après séchage. L'incorporation d'au moins un agent soluble dans le liant d'une composition d'encre selon l'invention permet donc de rendre l'impression de sécurité 4 au moins aussi soluble, après séchage, que l'adhésif utilisé pour coller le film 2 sur la face 8 de l'objet 9. Il suffit donc en général d'incorporer un agent soluble qui (i) a une grande solubilité dans la majorité des solvants polaires et/ou apolaires, (ii) est compatible avec la composition d'encre et avec sa mise en oeuvre pour réaliser l'impression de sécurité 4, et (iii) ne se dissoud pas dans les couches adjacentes (film 2 et/ou adhésif 3 et/ou face 8 de l'objet 9) lors de la fabrication du produit de protection ou lors de son application sur un objet 9 à protéger.

En général, les adhésifs utilisés dans les produits de protection sont des résines acryliques ou des polyacétates de vinyle (EVA) qui ont un pouvoir de solubilité relativement important. Dans ce cas notamment, avantageusement, on utilise au moins un agent soluble choisi dans le groupe des acrylates d'alkyles, des méthacrylates d'alkyles, de leurs polymères et copolymères. Ce groupe correspond ainsi à celui des composés vinyliques, -notamment les résines thermoplastiques vinyliques- incorporant des fonctions esters carboxyliques, c'est-à-dire carboxylates d'alkyles. De préférence, le groupement alkyle des fonctions carboxylates est un alkyle aliphatique comprenant au moins deux atomes de carbones. En effet, la solubilité de ces composés vinyliques dans de nombreux solvants, notamment les solvants à base d'hydrocarbures aliphatiques, augmente avec la longueur de chaîne de l'alkyle, avec le nombre de fonctions carboxylates, et, dans le cas d'un polymère ou d'un copolymère, avec le degré d'association entre elles des molécules de monomère(s).

Avantageusement, on utilise un polyméthacrylate d'isobutyle à titre d'agent soluble. Un tel composé réalise un compromis avantageux en résistant aux solvants des adhésifs à bases acryliques ou EVA mais en restant soluble avec une solubilité semblable à celle de ces adhésifs dans les solvants susceptibles de décoller ces adhésifs, notamment les solvants à base d'hydrocarbures aliphatiques.

Plus généralement, il est avantageux d'utiliser, à titre d'agent soluble, au moins un composé chimique ayant une faible masse moléculaire -notamment inférieure à 5000-, qui sera soluble dans la majorité des solvants polaires et/ou apolaires.

Dans la composition d'encre liquide utilisée pour former une impression de sécurité, cet agent soluble peut être solubilisé dans un solvant qui est un solvant volatile (séchant à l'air ambiant ou à l'air chaud), par exemple le carbonate de propylène. Ledit solvant est de type séchant à l'air dans la mesure où un solvant multicomposant ou photopolymère ou séchant par réaction chimique serait susceptible d'engendrer des composés à longues chaînes carbonées qui ne seront ultérieurement pas solubles dans les solvants polaires et/ou dans les solvants apolaires.

Le liant de la composition d'encre liquide utilisée pour réaliser une impression de sécurité peut être formé de plusieurs agents solubles différents qui sont en solution dans le même solvant, ou même d'un mélange de plusieurs compositions liquides renfermant chacune au moins un agent soluble, qui est en solution dans un solvant particulier (à condition que les différents solvants des différentes compositions liquides soient compatibles en mélange entre eux). On peut ainsi par exemple utiliser un liant comprenant un agent soluble aux solvants polaires aqueux (notamment à l'eau), un agent soluble aux solvants polaires non aqueux (notamment aux alcools), et un agent soluble aux solvants apolaires (notamment aux hydrocarbures).

De nombreuses compositions de liant incorporant un ou plusieurs tels agents solubles peuvent être utilisées. A titre d'exemple, on peut utiliser un liant formé d'un mélange d'une solution référence "solubilis" commercialisée par les Laboratoires CHIMITEC (FRANCE), qui incorpore un polyméthacrylate d'isobutyle et s'avère être soluble aux solvants apolaires et aux solvants polaires non aqueux, et une solution liquide dite blanc de coupage fugitif à l'eau, référence "889202" commercialisée par la société SICPA (SUISSE), qui s'avère être soluble à l'eau et aux solvants polaires aqueux. Le liant peut être formé également de l'une seulement de ces deux solutions. On peut ainsi utiliser chacune de ces solutions dans une proponion de 0 % à 100 % en volume.

Le liant comprend un solvant volatile qui peut être utilisé à titre de solvant volatile pour la composition d'encre servant à réaliser l'impression de sécurité. La composition d'encre est alors formée du mélange d'un ou plusieurs liant(s) tel(s) que mentionné(s) ci-dessus et d'un ou plusieurs pigments.

Un exemple de composition d'encre selon l'invention est le suivant (les propositions étant données en volume) :
- 60 à 65% de solvant volatile contenant au moins 10%
- notamment majoritairement- de carbonate de propylène,
- 5 à 25% de pigment(s) choisi(s) parmi les pigments visibles organiques, les pigments visibles minéraux, les pigments invisibles photoluminescents organiques, les pigments invisibles photoluminescents minéraux,
- 10 à 35% d'extrait sec de liant selon l'invention.

Le liant peut également comprendre une proportion non nulle d'autres agents que les agents solubles et leurs solvants, par exemple des agents retardateurs, des agents mouillants, des agents anti-mousse....

La quantité d'agent(s) soluble(s) dans le liant doit être suffisante pour que l'impression de sécurité 4 se dissolve et forme une tâche visible à l'oeil lorsqu'elle est placée au contact d'un solvant susceptible de dissoudre l'adhésif. Elle doit être par ailleurs suffisamment faible pour permettre la mise en oeuvre de la composition d'encre pour réaliser l'impression de sécurité 4.

De préférence, l'extrait sec du liant comprend une proportion d'agent(s) soluble(s), en général comprise entre 90% et 95% (volumes) telle, qu'après séchage, la couche d'impression formée par l'impression de sécurité 4 comprend au moins 25% -notamment entre 25 % et 90 %- d'agent(s) soluble(s).

Le liant doit être également adapté pour être compatible avec le pigment ou les différents pigments (distinct(s) du liant et donc du(des) agent(s) soluble(s)) incorporé(s) dans la composition d'encre. A titre de pigment, on peut utiliser un ou plusieurs pigment(s) visible(s) en lumière visible et/ou un ou plusieurs pigment(s) invisible(s) sous éclairage en lumière visible et photoluminescent(s) sous éclairage par au moins une source de lumière non visible, par exemple une source de rayons ultraviolets.

L'impression de sécurité peut être réalisée en une ou plusieurs passes, notamment pour obtenir des motifs colorés. L'impression de sécurité peut être de type discontinue et présenter la forme d'une trame (formée de points distincts plus ou moins serrés, déposés en une densité uniforme ou non), ou de motifs (images, signes, lettres.....). Il peut s'agir également d'une impression de type continue uniforme, s'étendant en regard de toute la surface du film 2.

Au terme de la polymérisation et du séchage des différentes couches 2a, 6, 2b, 3, 4, du film 2 on obtient un produit complexe multicouche apte à être appliqué sur un objet 9 à protéger. La couche d'adhésif 3 et l'impression de sécurité 4 sont recouvertes d'une feuille protectrice anti-adhérente, par exemple en papier siliconé 5 amovible. L'ensemble du produit ainsi obtenu peut être stocké et distribué sans précaution particulière.

Il est à noter que dans ce mode de réalisation, la couche d'adhésif 3 peut être formée à partir de toute composition adhésive. Il peut s'agir en particulier d'un adhésif sensible à la pression (auto-adhésif) telle qu'une composition adhésive acrylique, notamment du type vendue par les Laboratoires CHIMITEC (FRANCE) sous la référence "AD73EPSR" ou un adhésif réactivable à chaud imprimé à température ambiante compatible avec la couche de vernis de polyuréthane 2b, notamment une colle thermoactivée formée d'un copolymère en dispersion aqueuse tel qu'un adhésif référence "ADTH50" ou "ADTH21" commercialisé par les Laboratoires CHIMITEC (FRANCE).

Dans le cas d'un auto-adhésif, il suffit de décoller le papier siliconé 5, d'appliquer le film 2 au contact de la face 8 de l'objet 9 à protéger (figure 2) en exerçant une pression de façon à faire coller la couche d'adhésif 3 sur la face 8, puis de décoller le support 1 pour obtenir l'objet protégé tel que représenté figure 3. Dans le cas d'un adhésif 3 thermoactivé, on lamine à chaud le support 1 avec le film 2 sur la face 8 de l'objet 9.

Comme on le voit figure 3, lors d'une tentative de fraude visant à décoller le film 2 de l'objet 9, si l'on injecte un solvant S, à la périphérie du film 2 entre ce film 2 et la face 8 de l'objet 9, en vue d'affaiblir le pouvoir adhésif de l'adhésif 3 pour décoller le film 2 de l'objet 9, les agents solubles du liant de l'impression de sécurité 4 se dissolvent, et cette impression de sécurité se répand et forme des tâches visibles qui permettent de révéler immédiatement la tentative de fraude. En outre, l'impression de sécurité 4 se transfère sur l'objet 9 qui reste définitivement marqué révélant ainsi la tentative de fraude et la rendant inutile, puisque l'objet 9 lui-même est détérioré. Néanmoins, la présence de l'impression de sécurité 4 n'est pas décelable à l'avance par observation de l'objet 9. En effet, rien ne distingue a priori cette impression de sécurité des autres impressions traditionnellement utilisées.

De préférence, on réalise une impression de sécurité 4 en périphérie du film 2 et notamment au niveau de ses coins dans le cas d'un film rectangulaire. C'est en effet par les coins que les tentatives de fraude sont en général initiées.

La figure 4 représente un deuxième mode de réalisation du produit selon l'invention, semblable à celui de la figure 1, à l'exception du fait que la couche d'adhésif 3 est une couche continue s'étendant sur toute la surface du film 2, et une impression de sécurité 4 est réalisée ultérieurement directement sur cette couche d'adhésif 3. Pour ce faire, il est nécessaire que cette couche d'adhésif 3 soit une couche d'adhésif thermoscellable sans "tac", c'est-à-dire sans adhésion instantanée initiale.

Le troisième mode de réalisation représenté figure 5 diffère du précédent en ce que l'impression de sécurité 4 est réalisée en premier lieu sur la deuxième couche 2b de vernis polyuréthane, puis la couche d'adhésif 3 est imprimée au-dessus de l'impression de sécurité 4. Dans ce mode de réalisation, on peut utiliser une couche d'adhésif 3 quelconque, comme dans le cas du premier mode de réalisation.

Il est à noter que bien que les compositions d'adhésif qui peuvent être imprimées par sérigraphie incorporent des solvants, on constate en pratique qu'il est possible d'imprimer par sérigraphie une couche d'adhésif 3 sur une impression de sécurité 4 incorporant un agent soluble -notamment un polyméthacrylate d'isobutyle- ou, réciproquement, une impression de sécurité 4 sur une telle couche d'adhésif 3, sans que le liant de la composition d'encre selon l'invention (incorporant au moins un agent soluble) utilisée pour l'impression de sécurité 4 ne se dissolve au contact du solvant de la couche d'adhésif, alors même que le liant de l'impression de sécurité se dissout lorsqu'il est ultérieurement mis au contact d'un solvant comme représenté figure 3.

Aucune explication claire de ce résultat surprenant ne peut être donnée. Il est estimé néanmoins que cette possibilité d'impression résulte du procédé d'impression par sérigraphie qui n'engendre pas d'efforts de cisaillement entre la couche en cours d'impression et celle sur laquelle on réalise cette impression. De la sorte, même si une solubilisation partielle intervient entre les deux couches, celle-ci reste limitée en épaisseur et, surtout, n'engendre aucune bavure ni aucune tâche visible.

Le mode de réalisation de la figure 6 permet d'éviter, dans les cas où cela est jugé nécessaire, toute mise en contact de l'impression de sécurité 4 avec un adhésif avant la pose du film 2 sur l'objet 9. Dans cette variante de réalisation, on utilise un film de protection 2 semblable à celui représenté figure 1 et comprenant une couche d'adhésif 3 continue, ce film 2 étant porté par un support 1 en polystyrène et la couche 3 d'adhésif étant revêtue d'un papier siliconé protecteur 5. Ce produit constitue donc un produit traditionnel tel que décrit dans EP-0.271.941 ou US-5.232.527.

On réalise une impression de sécurité 4 avec une composition d'encre telle que décrite ci-dessus (incorporant au moins un pigment et un liant comprenant au moins un agent soluble dans les solvants polaires et/ou dans les solvants apolaires) non pas sur le film lui-même, mais sur l'objet 9, c'est-à-dire sur la face 8 de l'objet 9 à protéger. On applique ensuite le film 2 sur la face 8 en recouvrant l'impression de sécurité 4 pour obtenir l'objet 9 protégé tel que représenté figure 7.

La figure 8 représente une autre variante de réalisation dans laquelle l'impression de sécurité 4 est portée par le film 2, alors que la couche adhésive 3 est réalisée sur la face 8 de l'objet 9. Là encore, on obtient l'objet 9 protégé tel que représenté figure 9 qui incorpore l'impression de sécurité 4.

Dans ces deux dernières variantes, on constate là encore de façon surprenante que le liant de l'impression de sécurité ne se dissout pas lors de l'application de l'adhésif 3 sur l'impression de sécurité 4, lorsque les impressions sont réalisées par sérigraphie.

La figure 10 représente un quatrième mode de réalisation de l'invention dans lequel le film protecteur est constitué d'un film 10 monocouche, par exemple en polyester transparent portant une couche de polyéthylène 11 formant un adhésif thermoscellable. Sur cette couche 11 d'adhésif thermoscellable, on a réalisé une impression de sécurité 4 discontinue par impression sérigraphique comme décrit ci-dessus.

La figure 11 représente un cinquième mode de réalisation dans lequel on réalise directement une impression de sécurité 12 continue sur un film 10 monocouche de matière synthétique tel qu'un polyester ou un polypropylène, puis on recouvre cette impression de sécurité 12 d'une couche d'adhésif 13 qui peut être un auto-adhésif ou un adhésif thermoscellable. Cette couche d'adhésif 13 est posée par impression sérigraphique, comme l'impression de sécurité 12. L'impression de sécurité 12 s'étend sur toute la surface de la couche d'adhésif 13, au moins sensiblement au même format que le film 10. Cette impression de sécurité 12 est réalisée avec une composition d'encre comprenant au moins un pigment et un liant comportant au moins un agent soluble dans les solvants polaires et/ou dans les solvants apolaires, comme décrit ci-dessus.

Dans ce cinquième mode de réalisation, on peut utiliser avantageusement un pigment visible en lumière visible, mais photoluminescent en lumière invisible, par exemple un pigment photoluminescent sous ultraviolets. On peut également utiliser un ou plusieurs pigments visibles.

Le complexe multicouche formé du film 10, de la couche d'adhésif 13 et de l'impression de sécurité 12 peut être complètement transparent (cas d'un pigment photoluminescent sous ultraviolets par exemple) ou translucide (cas d'un pigment visible faiblement dosé) ou opaque (cas d'un pigment visible fortement dosé), selon les applications envisagées. Dans le cas de l'application à titre de protection contre les falsifications d'inscriptions variables sur des documents officiels, l'ensemble doit être transparent pour permettre normalement la vision desdites inscriptions variables. Dans le cas d'une application à titre d'authentification ou de garantie d'intégrité d'un document ou d'un emballage, le complexe peut être translucide ou opaque.

On comprend néanmoins qu'il est préférable que le film 2, 10 soit lui-même transparent de façon à permettre la visualisation des tâches résultant de la solubilisation de l'impression de sécurité 4, 12 en cas de tentative de fraude. Néanmoins cela n'est pas strictement nécessaire dans certaines applications où l'on peut se contenter d'une détection des tentatives de fraude uniquement après décollement du film.

Il est à noter que dans le cinquième mode de réalisation, la couche d'adhésif 13 et l'impression de sécurité 12 continue peuvent être associées non pas par impression sérigraphique, mais par d'autres modes d'impression, par exemple par laminage en continu.

Dans les deux modes de réalisation des figures 10 et 11, un papier protecteur anti-adhérent 14 est également prévu sur la dernière couche du produit de protection.

La figure 12 représente une autre variante de réalisation dans laquelle on réalise des impressions de sécurité 15, 16 non pas sur un film protecteur ni sur l'objet 9 à protéger, mais sur une pellicule 17 intermédiaire formée d'une ou plusieurs couches d'adhésif ou de vernis portées par un support 18. Une telle pellicule intermédiaire 17 portée par son support 18 forme une fiche intermédiaire qui peut notamment servir à la réalisation d'inscriptions variables, comme décrit par exemple dans FR-2.763-889. Pour réaliser cette fiche intermédiaire, on réalise tout d'abord une impression de sécurité 15 semblable à celle décrite ci-dessus (incorporant au moins un agent soluble dans les solvants polaires et/ou des solvants apolaires) sur le support 18, puis on imprime une première couche de vernis 17a recouvrant la première impression de sécurité 15, puis on imprime une couche continue d'adhésif thermoréactivable 17b, puis on imprime une deuxième impression de sécurité 16 sur ladite couche d'adhésif thermoréactivable 17b. Dans l'exemple représenté, on a également imprimé des inscriptions 19 variables par tout moyen d'impression souhaité (manuelle, impression laser, impression par jet d'encre, ....).

Le support 18 lui-même, peut être un papier et/ou un film synthétique monocouche ou multicouche non adhérent sur la plupart des polymères, et notamment un support polystyrène.

L'objet 9 à protéger porte initialement, sur sa face 8 à protéger, des inscriptions 20. Le film protecteur utilisé dans cette variante peut être un film polyuréthane monocouche 22 réalisé par impression sérigraphique sur un support polystyrène 21 avec une couche continue adhésive 23 tel que décrit dans EP-0.271.941 ou US-5.232.527. La couche d'adhésif 23 est néanmoins de préférence formée d'un adhésif thermoréactivable.

Pour obtenir l'objet 9 protégé représenté figure 13, on lamine à chaud la pellicule intermédiaire 17 sur la face 8 du support 9 à protéger, puis on enlève le support 18, puis on lamine à chaud le film 22 sur cette pellicule 17 intermédiaire, puis on enlève le support 21. Comme on le voit, les impressions de sécurité 15, 16 sont interposées entre le film 22 et l'objet 9.

La figure 14 représente une variante de réalisation semblable à la figure 12, mais dans laquelle la pellicule intermédiaire 24 est formée d'une seule couche 24 de vernis polyuréthane réalisée par impression sérigraphique sur le support 18. Une impression de sécurité 25 est ensuite réalisée sur cette pellicule intermédiaire 24. Une deuxième impression de sécurité 26 est aussi réalisée sur la couche d'adhésif 23 du film 22. En outre, l'objet 9 à protéger porte une couche d'adhésif 27 préalablement réalisée sur sa face 8 en recouvrement des inscriptions 20. Les couches d'adhésif 23, 27 dans cette variante de réalisation peuvent être des auto-adhésifs sensibles à la pression ou des adhésifs thermoréactivables. Pour obtenir l'objet 9 protégé de la figure 15, on applique la pellicule intermédiaire 24 sur la couche d'adhésif 27 de l'objet 9, on enlève le support 18, puis on applique le film 22 sur la pellicule intermédiaire 24, puis on enlève le support 21. Là encore, les impressions de sécurité 25, 26 sont interposées entre le film 22 et l'objet 9.

Dans les modes de réalisation des figures 12 à 15, le produit de protection selon l'invention est formé en deux parties : le film 22 sur son support 21 et la pellicule intermédiaire 17, 24 sur son support 18. Les impressions de sécurité 15, 16, 25, 26 ne sont pas toutes réalisées sur le film lui-même, mais aussi sur le support 18 de la pellicule intermédiaire et/ou sur cette pellicule intermédiaire elle-même, qui font ainsi office de supports d'impression pour ces impressions de sécurité. Mais, dans tous les cas, on imprime les impressions de sécurité sur des supports d'impression (film et/ou pellicule intermédiaire et/ou support du film ou d'une pellicule intermédiaire) qui sont adaptés pour permettre d'interposer chaque impression de sécurité 15, 16, 25, 26 entre le film 22 et l'objet 9.

### EXEMPLES :

On réalise quatre produits de protection selon l'invention ayant les caractéristiques suivantes :
- produit 1 : conforme à la figure 1, de format rectangulaire de 80mm x 120mm, avec un film 2 d'épaisseur d'environ 45 µm,
- produit 2 : conforme à la figure 10 avec un support 10 en polyester de 50µm d'épaisseur et une couche d'adhésif thermoscellable en polyéthylène de 76µm d'épaisseur, de même format rectangulaire que le produit 1,
- produit 3 : conforme à la figure 11, le support 10 étant un polypropylène de 35µm d'épaisseur, et l'adhésif 13 étant un adhésif à base non aqueuse réf. L4002 de la société KISSEL ET WOLF (ALLEMAGNE) de même format rectangulaire que le produit 1,
- produit 4 : semblable au produit 3 mais avec un adhésif à base aqueuse réf AD73EPSR des Laboratoires CHIMITEC.

Des impressions de sécurité sont réalisées par sérigraphie sous forme de motifs guillochés et de lettres sur ces produits à l'aide d'une composition d'encre ayant la formule suivante :
- solution "solubilis" commercialisée par les Laboratoires CHIMITEC (FRANCE) : 85%,
- pigment invisible fluorescent jaune ref. CD704 commercialisé par la société RIEDEL DE HAN (ALLEMAGNE) : 10 %,
- retardateur concentré commercialisé par les Laboratoires CHIMITEC : 5 %.

On colle chaque produit de protection sur un papier de sécurité de 80g/m² comprenant 50 % de coton et 50 % de bois, réf. PIC-TEST fourni par la Société ARJOWIGGINS APPLETOWN (FRANCE).

On tente de décoller ensuite le film à sec, à chaud ou à l'aide de divers solvants. Le tableau suivant donne les résultats obtenus.

L'invention peut faire l'objet de nombreuses variantes de réalisation par rapport aux modes de réalisation et variantes décrits ci-dessus qui peuvent être combinés entre eux.

## Revendications

1. Procédé de protection d'un objet dans lequel on colle un mince film protecteur (2, 10, 22) en matière synthétique sur une face (8) de l'objet (9) à l'aide d'une couche d'adhésif (3, 11, 13, 17b, 23, 27) interposée entre le film (2, 10, 22) et ladite face (8) de l'objet (9), en vue de le protéger contre les falsifications et/ou pour l'authentifier et/ou pour garantir son intégrité, **caractérisé en ce qu'**on interpose, entre le film (2, 10, 22) et ladite face (8) de l'objet (9), au moins une impression, dite impression de sécurité (4, 12, 15, 16, 25, 26) réalisée avec une composition d'encre comprenant au moins un pigment et un liant durcissable par séchage à l'air, ledit liant étant adapté pour former une couche d'impression solide après séchage, ledit liant incorporant au moins un agent, dit agent soluble, distinct d'un pigment et adapté à se dissoudre, au moins dans les conditions standards de température et de pression, après séchage du liant, dans tout solvant liquide polaire et/ou apolaire apte à permettre le décollement de l'adhésif lorsqu'il est placé au contact de cet adhésif (3, 11, 13, 17b, 23, 27) après le collage, la quantité d'agent(s) soluble(s) dans le liant étant adaptée pour que l'impression de sécurité puisse former au moins une tâche visible révélant toute tentative de décollement à l'aide d'au moins un tel solvant.

2. Procédé selon la revendication 1, **caractérisé en ce qu'**au moins un agent soluble est choisi parmi les acrylates d'alkyles, les méthacrylates d'alkyles, leurs polymères et leurs copolymères.

3. Procédé selon la revendication 2, **caractérisé en ce qu'**on utilise un polyméthacrylate d'isobutyle à titre d'agent soluble.

4. Procédé selon l'une des revendications 1 à 3, **caractérisé en ce qu'**on utilise une composition d'encre dans laquelle au moins un agent soluble est formé d'un composé chimique ayant une faible masse moléculaire -notamment inférieure à 5000-.

5. Procédé selon l'une des revendications 1 à 4, **caractérisé en ce que**, pour réaliser une impression de sécurité (4, 12, 15, 16, 25, 26), on utilise un liant comprenant une solution liquide comprenant un solvant volatile séchant à l'air, et au moins un agent soluble.

6. Procédé selon l'une des revendications 1 à 5, **caractérisé en ce que**, pour réaliser une impression de sécurité (4, 12, 15, 16, 25, 26), on utilise une base d'encre sérigraphique comprenant au moins un agent soluble en solution dans un solvant contenant au moins 10% en volume de carbonate de propylène.

7. Procédé selon l'une des revendications 1 à 6, **caractérisé en ce que**, pour réaliser une impression de sécurité (4, 12, 15, 16, 25, 26), on utilise un liant comprenant un blanc de coupage fugitif à l'eau.

8. Procédé selon l'une des revendications 1 à 7, **caractérisé en ce qu'**on réalise une impression de sécurité (4, 12, 15, 16, 25, 26) sur une face du film (2, 12, 22) que l'on colle ensuite sur l'objet (9).

9. Procédé selon la revendication 8, **caractérisé en ce que** l'on colle le film (2, 10, 22) grâce à une couche d'adhésif (3, 11, 12, 17b, 23) préalablement imprimée sur le film (2, 10, 22).

10. procédé selon la revendication 9, **caractérisé en ce qu'**on réalise, sur une même face du film (2), une impression de sécurité (4, 16) et une impression d'une couche d'adhésif (3, 17b).

11. Procédé selon la revendication 10, **caractérisé en ce qu'**on réalise l'impression de la couche d'adhésif (3, 17b) et l'impression de sécurité (4, 16) de façon à ce quelles ne se chevauchent pas mutuellement.

12. Procédé selon la revendication 10, **caractérisé en ce qu'**on imprime la couche d'adhésif (3) par sérigraphie en recouvrant une impression de sécurité (4) préalablement réalisée.

13. Procédé selon la revendication 9, **caractérisé en ce qu'**on imprime une impression de sécurité (4) sur une couche d'adhésif (3) sans adhésion instantanée initiale préalablement réalisée sur le film (2).

14. Procédé selon l'une des revendications 1 à 13, **caractérisé en ce qu'**on réalise une impression de sécurité (4, 12, 15, 16, 25, 26) par sérigraphie.

15. Procédé selon l'une des revendications 1 à 14, **caractérisé en ce que** pour réaliser une impression de sécurité (4, 12, 15, 16, 25, 26), on utilise au moins un pigment choisi parmi les pigments visibles en lumière visible, et les pigments invisibles sous éclairage en lumière visible et photoluminescents sous éclairage par au moins une source de lumière non visible.

16. Produit pour la protection d'un objet comprenant un mince film protecteur (2, 10, 22) en matière synthétique comprenant une couche d'adhésif (3, 11, 13, 17b, 23, 27) en vue de son collage sur une face (8) de l'objet (9) en vue de le protéger contre les falsifications et/ou pour l'authentifier et/ou pour garantir son intégrité, et une impression de sécurité (4, 12, 15, 16, 25, 26) réalisée au moyen d'une composition d'impression solide renfermant au moins un pigment dans un liant, **caractérisé en ce qu'**il comprend au moins une impression de sécurité (4, 12, 15, 16, 25, 26) réalisée avec une composition d'impression solide comprenant au moins un pigment et un liant durci, ledit liant durci incorporant au moins un agent, dit agent soluble, distinct d'un pigment et adapté à se dissoudre au moins dans les conditions standards de température et de pression, dans tout solvant liquide polaire et/ou apolaire apte à permettre le décollement de l'adhésif lorsqu'il est placé au contact de l'adhésif (3, 11, 13, 17b, 23, 27) après le collage, la quantité d'agent(s) soluble(s) dans le liant étant adaptée pour que l'impression de sécurité puisse former au moins une tâche visible révélant toute tentative de décollement à l'aide d'au moins un tel solvant.

17. Produit selon la revendication 16, **caractérisé en ce qu'**au moins un agent soluble est choisi parmi les acrylates d'alkyles, les méthacrylates d'alkyles, leurs polymères et leurs copolymères.

18. Produit selon la revendication 17, **caractérisé en ce que** le liant incorpore un polyméthacrylate d'isobutyle à titre d'agent soluble.

19. Produit selon l'une des revendications 16 à 18, **caractérisé en ce qu'**au moins un agent soluble est formé d'un composé chimique ayant une faible masse moléculaire -notamment inférieure à 5000-.

20. Produit selon l'une des revendications 16 à 19, **caractérisé en ce qu'**il comprend une impression de sécurité (4, 15, 16, 25, 26) discontinue présentant la forme d'une trame ou de motifs.

21. Produit selon l'une des revendications 16 à 20, **caractérisé en ce qu'**il comprend une impression de sécurité (12) continue qui s'étend en regard de toute la surface du film (10).

22. Produit selon l'une des revendications 16 à 21, **caractérisé en ce que** le film (2, 10, 22) est choisi parmi un film monocouche, un film multicouche comprenant une superposition de couches imprimées par sérigraphie, de vernis et/ou d'encres, et un complexe multicouche de matières synthétiques superposées.

23. Produit selon l'une des revendications 16 à 22, **caractérisé en ce que** le film (2, 10, 22) est formé d'au moins une matière synthétique choisie parmi un polyuréthane, un polyester, un polystyrène, un polypropylène et un polyéthylène.

24. Produit selon l'une des revendications 16 à 23, **caractérisé en ce que** le film (2, 10, 22) présente une épaisseur globale comprise entre 5 et 50 microns.

25. Objet comprenant un mince film protecteur (2, 10, 22) en matière synthétique collé sur une (8) de ses faces, à l'aide d'une couche d'adhésif (3, 11, 13, 17b, 23, 27) interposée entre le film (2, 10, 22) et ladite face (8) de l'objet (9), en vue de le protéger contre les falsifications et/ou pour l'authentifier et/ou pour garantir son intégrité, **caractérisé en ce qu'**il comprend, interposée entre le film (2, 10, 22) et ladite face (8) de l'objet (9), au moins une impression, dite impression de sécurité (4, 12, 15, 16, 25, 26) réalisée avec une composition d'impression solide comprenant au moins un pigment et un liant durci, ledit liant durci incorporant au moins un agent, dit agent soluble, distinct d'un pigment et adapté à se dissoudre au moins dans les conditions standards de température et de pression, adapté à se dissoudre, au moins dans les conditions standards de température et de pression, après séchage du liant, dans tout solvant liquide polaire et/ou apolaire apte à permettre le décollement de l'adhésif lorsqu'il est placé au contact de cet adhésif (3, 11, 13, 17b, 23, 27) après le collage, la quantité d'agent(s) soluble(s) dans le liant étant adaptée pour que l'impression de sécurité puisse former au moins une tâche visible révélant toute tentative de décollement à l'aide d'au moins un tel solvant.

26. Objet selon la revendication 25, **caractérisé en ce qu'**au moins un agent soluble est choisi parmi les acrylates d'alkyles, les méthacrylates d'alkyles, leurs polymères et leurs copolymères.

27. Objet selon la revendication 26, **caractérisé en ce que** le liant incorpore un polyméthacrylate d'isobutyle à titre d'agent soluble.

28. Objet selon l'une des revendications 25 à 27, **caractérisé en ce qu'**au moins un agent soluble est formé d'un composé chimique ayant une faible masse moléculaire -notamment inférieure à 5000-.

29. Objet selon l'une des revendications 26 à 28, **caractérisé en ce qu'**une impression de sécurité (4, 15,16,25,26) est discontinue et présente la forme d'une trame ou de motifs.

30. Objet selon l'une des revendications 26 à 29, **caractérisé en ce qu'**une impression de sécurité (12) est continue et s'étend en regard de toute la surface du film (10).

31. Objet selon l'une des revendications 26 à 30, **caractérisé en ce que** le film (2, 10, 22) présente une épaisseur globale comprise entre 5 et 500 microns.

32. Objet selon l'une des revendications 26 à 31, **caractérisé en ce qu'**une impression de sécurité (4, 12, 15, 16, 25, 26) comprend au moins un pigment choisi parmi les pigments visibles en lumière visible, et les pigments invisibles sous éclairage en lumière visible et photoluminescents sous éclairage par au moins une source de lumière non visible.

## Claims

1. Method for protection of an object in which a thin protective film (2, 10, 22) of synthetic material is glued onto a surface (8) of the object (9), by means of a layer of adhesive (3, 11, 13, 17b, 23, 27) interposed between the film (2, 10, 21) and said surface (8) and the object (9), in order to protect the object against falsifications and/or in order to authenticate it, and/or in order to guarantee its intactness, **characterized in that**, between the film (2, 10, 22) and the said surface (8) of the object (9), there is interposed at least one imprint, known as a security imprint (4, 12, 15, 16, 25, 26), produced by means of an ink composition comprising at least one pigment and a bonding agent which can be hardened by drying in air, said binding agent being designed to form a layer of imprint which is solid after it has dried, said binding agent incorporating at least one agent, called a soluble agent, which is designed to be dissolved, at least in standard conditions of temperature and pressure, after the bonding agent has dried, in any polar and/or non-polar liquid solvent, distinctive from a pigment and which can permit ungluing of the adhesive when it is placed in contact with this adhesive (3, 11, 13, 17b, 23, 27) after gluing, the quantity of soluble agent(s) in the bonding agent being designed such that the security imprint can form at least one stain which is visible, which reveals any attempt at ungluing by means of at least one such solvent.

2. Method according to claim 1, **characterized in that** at least one soluble agent is selected from amongst the acrylates of alkyls, the methacrylates of alkyls, their polymers and their copolymers.

3. Method according to claim 2, **characterized in that** a polymethacrylate of isobutyl is used as a soluble agent.

4. Method according to any one of claims 1 to 3, **characterized in that** an ink composition is used in which at least one soluble agent is formed from a chemical compound which has a low molecular weight, in particular lower than 5000.

5. Method according to any one of claims 1 to 4, **characterized in that**, in order to produce a security imprint (4, 12, 15, 16, 25, 26), a bonding agent is used which comprises a liquid solution, comprising a volatile solvent which dries in air, and at least one soluble agent.

6. Method according to any one of claims 1 to 5, **characterized in that**, in order to produce a security imprint (4, 12, 15, 16, 25, 26), a silk-screen ink base is used, comprising at least one agent which is soluble in solution, in a solvent containing at least 10% by volume of propylene carbonate.

7. Method according to any one of claims 1 to 6, **characterized in that**, in order to produce a security imprint (4, 12, 15, 16, 25, 26), use is made of a bonding agent comprising a diluting wash which is fugitive in water.

8. Method according to any one of claims 1 to 7, **characterized in that** a security imprint (4, 12, 15, 16, 25, 26) is produced on one surface of the film (2, 12, 22), which is then glued onto the object (9).

9. Method according to claim 8, **characterized in that** the film (2, 10, 22) is glued by means of a layer of adhesive (3, 11, 12, 17b, 23) which is previously imprinted onto the film (2, 10, 22).

10. Method according to claim 9, **characterized in that** a security imprint (4, 16) and an imprint of a layer of adhesive (3, 17b) are produced on a single surface of the film (2).

11. Method according to claim 10, **characterized in that** the layer of adhesive (3, 17b) and the security imprint (4, 16) are imprinted such that they do not overlap one another.

12. Method according to claim 10, **characterized in that** the layer of adhesive (3) is imprinted by silk-screen printing, covering a security imprint (4) previously produced.

13. Method according to claim 9, **characterized in that** a security imprint (4) is imprinted on a layer of adhesive (3) without initial instantaneous adhesion, previously produced on the film (2).

14. Method according to any one of claims 1 to 13, **characterized in that** a security imprint (4, 12, 15, 16, 25, 26) is produced by silk-screen printing.

15. Method according to any one of claims 1 to 14, **characterized in that**, in order to produce a security imprint (4, 12, 15, 16, 25, 26), at least one pigment is used, selected from amongst the pigments which are visible in visible light, and pigments which are invisible under lighting in visible light, and photoluminescent under lighting by at least one non-visible source of light.

16. Product for protection of an object, comprising a thin protective film (2, 10, 22) of synthetic material comprising a layer of adhesive (3, 11, 13, 17b, 23, 27) such that it can be glued onto a surface (8) of the object (9), in order to protect the object against falsifications and/or in order to authenticate it, and/or in order to guarantee its intactness, and a security imprint (4, 12, 15, 16, 25, 26), produced by means of a solid imprint composition comprising at least one pigment in a bonding agent, **characterized in that** it comprises at least one security imprint (4, 12, 15, 16, 25, 26) produced with a solid imprint composition comprising at least one pigment and a hardened bonding agent, said bonding agent incorporating at least one agent, called a soluble agent, distinctive from a pigment and which is designed to be dissolved, at least in standard conditions of temperature and pressure, in any polar and/or non-polar liquid solvent, which can permit ungluing of the adhesive when it is placed in contact with this adhesive (3, 11, 13, 17b, 23, 27) after gluing, the quantity of soluble agent(s) in the bonding agent being designed such that the security imprint can form at least one stain which is visible, which reveals any attempt at ungluing by means of at least one such solvent.

17. Product according to claim 16, **characterized in that** at least one soluble agent is selected from amongst the acrylates of alkyls, the methacrylates of alkyls, their polymers and their copolymers.

18. Product according to claim 17, **characterized in that** the bonding agent incorporates a polymethacrylate of isobutyl as a soluble agent.

19. Product according to any one of claims 16 to 18, **characterized in that** at least one soluble agent is formed from a chemical compound which has a low molecular weight, in particular lower than 5000.

20. Product according to any one of claims 16 to 19, **characterized in that** it comprises a discontinuous security imprint (4, 15, 16, 25, 26) in the form of a raster or patterns.

21. Product according to any one of claims 16 to 20, **characterized in that** it comprises a continuous security imprint (12), which extends opposite the entire surface of the film (10).

22. Product according to any one of claims 16 to 21, **characterized in that** the film (2, 10, 22) is selected from amongst a single-layer film, a multi-layer film comprising superimposition of layers imprinted by silk-screen printing, varnish and/or inks, and a multi-layer assembly of superimposed synthetic materials.

23. Product according to any one of claims 16 to 22, **characterized in that** the film (2, 10, 22) is formed from at least one synthetic material selected from amongst a polyurethane, a polyester, a polystyrene, a polypropylene and a polyethylene.

24. Product according to any one of claims 16 to 23, **characterized in that** the film (2, 10, 22) has an overall thickness of between 5 and 50 microns.

25. Object comprising a thin protective film (2, 10, 22) of synthetic material glued onto one (8) of its surfaces by means of a layer of adhesive (3, 11, 13, 17b, 23, 27) interposed between the film (2, 10, 22) and said surface (8) and the object (9), in order to protect the object against falsifications and/or in order to authenticate it, and/or in order to guarantee its intactness, **characterized in that** it comprises, interposed between the film (2, 10, 22) and the said surface (8) of the object (9), at least one imprint, known as the security imprint (4, 12, 15, 16, 25, 26), produced by means of a solid imprint composition comprising at least one pigment and a hardened bonding agent, said bonding agent incorporating at least one agent, known as a soluble agent, distinctive from a pigment which is designed to be dissolved, at least in standard conditions of temperature and pressure, after the bonding agent has dried, in any polar and/or non-polar liquid solvent, which can permit ungluing of the adhesive when it is placed in contact with this adhesive (3, 11, 13, 17b, 23, 27) after gluing, the quantity of soluble agent(s) in the bonding agent being designed such that the security imprint can form at least one stain which is visible, which reveals any attempt at ungluing by means of at least one such solvent.

26. Object according to claim 25, **characterized in that** at least one soluble agent is selected from amongst the acrylates of alkyls, the methacrylates of alkyls, their polymers and their copolymers.

27. Object according to claim 26, **characterized in that** the bonding agent incorporates a polymethacrylate of isobutyl as a soluble agent.

28. Object according to any one of claims 25 to 27, **characterized in that** at least one soluble agent is formed from a chemical compound which has a low molecular weight, in particular lower than 5000.

29. Object according to any one of claims 26 to 28 **characterized in that** a security imprint (4, 15, 16, 25, 26) is discontinuous, and has the form of a raster or patterns.

30. Object according to any one of claims 26 to 29, **characterized in that** a security imprint (12) is continuous, and extends opposite the entire surface of the film (10).

31. Object according to any one of claims 26 to 30, **characterized in that** the film (2, 10, 22) has an overall thickness of between 5 and 500 microns.

32. Object according to any one of claims 26 to 31, **characterized in that** a security imprint (4, 12, 15, 16, 25, 26) comprises at least one pigment, selected from amongst the pigments which are visible in visible light, and pigments which are invisible under lighting in visible light, and photoluminescent under lighting by at least one non-visible source of light.

## Patentansprüche

1. Verfahren zum Schützen eines Gegenstandes, bei dem eine dünne Schutzfolie (2, 10, 22) aus einem synthetischen Material mittels einer Klebstoffschicht (3, 11, 13, 17b, 23, 27), die sich zwischen der Schutzfolie (2, 10, 22) der genannten Fläche (8) und dem Gegenstand (9) befindet, auf eine Fläche (8) des Gegenstands (9) geklebt wird, um diesen vor Fälschung zu schützen und/oder um seine Unversehrtheit zu prüfen und/oder zu garantieren, **dadurch gekennzeichnet, dass** zwischen der Folie (2, 10, 22) und der genannten Fläche (8) des Gegenstandes (9) wenigstens ein Druck, Sicherheitsdruck (4, 12, 15, 16, 25, 26) genannt, vorgesehen wird, der mit einer Farbzusammensetzung realisiert wird, die wenigstens ein Pigment und ein durch Trocknen an der Luft härtbares Bindemittel enthält, wobei dieses Bindemittel die Aufgabe hat, nach dem Trocknen eine feste Druckschicht zu bilden, wobei dieses bindemittel wenigstens ein Mittel, lösliches Mittel genannt, beinhaltet, das sich von einem Pigment unterscheidet und so gestaltet ist, dass es sich wenigstens unter standardmäßigen Temperatur- und Druckbedingungen nach dem Trocknen des Bindemittels in jedem flüssigen polaren und/oder apolaren Lösungsmittel auflöst, das ein Ablösen des Klebstoffs zulassen kann, wenn es nach dem Kleben mit diesem Klebstoff (3, 11, 13, 17b, 23, 27) in Kontakt gebracht wird, wobei die Menge an löslichem/n Mittel(n) in dem Bindemittel so gewählt wird, dass der Sicherheitsdruck wenigstens einen sichtbaren Fleck bilden kann, der jeden Ablöseversuch mit Hilfe von wenigstens einem solchen Lösungsmittel zeigt.

2. Verfahren nach Anspruch 1, **dadurch gekennzeichnet, dass** wenigstens ein lösliches Mittel ausgewählt ist aus Alkylacrylaten, Alkylmethacrylaten, deren Polymeren und Kopolymeren.

3. Verfahren nach Anspruch 2, **dadurch gekennzeichnet, dass** als lösliches Mittel Isobutylpolymethacrylat verwendet wird.

4. Verfahren nach einem der Ansprüche 1 bis 3, **dadurch gekennzeichnet, dass** eine Farbzusammensetzung verwendet wird, in der wenigstens ein lösliches Mittel aus einer chemischen Verbindung gebildet ist, die eine geringe Molekülmasse, insbesondere von weniger als 5000, hat.

5. Verfahren nach einem der Ansprüche 1 bis 4, **dadurch gekennzeichnet, dass** zum Erzeugen eines Sicherheitsdrucks (4, 12, 15, 16, 25, 26) ein Bindemittel verwendet wird, das eine flüssige Lösung umfasst, die ein an der Luft trocknendes flüchtiges Lösungsmittel und wenigstens ein lösliches Mittel umfasst.

6. Verfahren nach einem der Ansprüche 1 bis 5, **dadurch gekennzeichnet, dass** zum Erzeugen eines Sicherheitsdrucks (4, 12, 15, 16, 25, 26) eine Siebdruckgrundfarbe verwendet wird, die wenigstens ein lösliches Mittel in Lösung mit einem Lösungsmittel umfasst, das wenigstens 10 Vol.-% Propylencarbonat enthält.

7. Verfahren nach einem der Ansprüche 1 bis 6, **dadurch gekennzeichnet, dass** zum Erzeugen eines Sicherheitsdrucks (4, 12, 15, 16, 25, 26) ein Bindemittel verwendet wird, das ein in Wasser verblassendes Verschnittweiß enthält.

8. Verfahren nach einem der Ansprüche 1 bis 7, **dadurch gekennzeichnet, dass** ein Sicherheitsdruck (4, 12, 15, 16, 25, 26) auf einer Fläche der Folie (2, 12, 22) realisiert wird, der danach auf den Gegenstand (9) geklebt wird.

9. Verfahren nach Anspruch 8, **dadurch gekennzeichnet, dass** die Folie (2, 10, 22) mittels einer zuvor auf die Folie (2, 10, 22) aufgedruckten Klebstoffschicht (3, 11, 12, 17b, 23) geklebt wird.

10. Verfahren nach Anspruch 9, **dadurch gekennzeichnet, dass** auf derselben Fläche der Folie (2) ein Sicherheitsdruck (4, 16) und ein Druck einer Klebstoffschicht (3, 17b) realisiert werden.

11. Verfahren nach Anspruch 10, **dadurch gekennzeichnet, dass** der Druck der Klebstoffschicht (3, 17b) und der Sicherheitsdruck (4, 16) so realisiert werden, dass sie einander nicht überlappen.

12. Verfahren nach Anspruch 10, **dadurch gekennzeichnet, dass** die Klebstoffschicht (3) im Siebdruckverfahren gedruckt wird, indem ein zuvor realisierter Sicherheitsdruck (4) bedeckt wird.

13. Verfahren nach Anspruch 9, **dadurch gekennzeichnet, dass** ein Sicherheitsdruck (4) ohne anfängliche Soforthaftung auf eine zuvor auf der Folie (2) realisierte Klebstoffschicht (3) gedruckt wird.

14. Verfahren nach einem der Ansprüche 1 bis 13, **dadurch gekennzeichnet, dass** ein Sicherheitsdruck (4, 12, 15, 16, 25, 26) im Siebdruckverfahren hergestellt wird.

15. Verfahren nach einem der Ansprüche 1 bis 14, **dadurch gekennzeichnet, dass** zum Herstellen eines Sicherheitsdrucks (4, 12, 15, 16, 25, 26) wenigstens ein Pigment verwendet wird, das ausgewählt wird aus Pigmenten, die unter sichtbarem Licht sichtbar sind, und Pigmenten, die unter Beleuchtung mit sichtbarem Licht unsichtbar sind und unter Beleuchtung mit wenigstens einer nicht sichtbaren Lichtquelle fotolumineszent sind.

16. Produkt zum Schützen eines Gegenstands, der eine dünne Schutzfolie (2, 10, 22) aus synthetischem Material umfasst, umfassend eine Klebstoffschicht (3, 11, 13, 17b, 23, 27) zum Kleben auf eine Fläche (8) des Gegenstands (9), um diesen vor Fälschung zu schützen und/oder um seine Unversehrtheit zu prüfen und/oder zu garantieren, und einen Sicherheitsdruck (4, 12, 15, 16, 25, 26), der wenigstens aus einer festen Druckzusammensetzung hergestellt ist, die wenigstens ein Pigment in einem Bindemittel enthält, **dadurch gekennzeichnet, dass** es wenigstens einen Sicherheitsdruck (4, 12, 15, 16, 25, 26) umfasst, der mit einer festen Druckzusammensetzung hergestellt ist, die wenigstens ein Pigment und ein gehärtetes Bindemittel umfasst, wobei dieses Bindemittel wenigstens ein Mittel, lösliches Mittel genannt, beinhaltet, das sich von einem Pigment unterscheidet und das so gestaltet ist, dass es sich unter standardmäßigen Temperatur- und Druckbedingungen in jedem flüssigen polaren und/oder apolaren Lösungsmittel auflöst, das das Ablösen des Klebstoffs zulässt, wenn es nach dem Kleben mit dem Klebstoff (3, 11, 13, 17b, 23, 27) in Kontakt gebracht wird, wobei die Menge des/der löslichen Mittel(s) in dem Bindemittel so gewählt wird, dass der Sicherheitsdruck wenigstens einen sichtbaren Fleck bilden kann, der einen Ablöseversuch mit Hilfe von wenigstens einem solchen Lösungsmittel zeigt.

17. Produkt nach Anspruch 16, **dadurch gekennzeichnet, dass** wenigstens ein lösliches Mittel aus Alkylacrylaten, Alkylmethacrylaten, deren Polymeren und Kopolymeren ausgewählt wird.

18. Produkt nach Anspruch 17, **dadurch gekennzeichnet, dass** das Bindemittel als lösliches Mittel ein Isobutylpolymethacrylat beinhaltet.

19. Produkt nach einem der Ansprüche 16 bis 18, **dadurch gekennzeichnet, dass** wenigstens ein lösliches Mittel aus einer chemischen Verbindung gebildet ist, die eine geringe Molekülmasse, insbesondere von weniger als 5000, hat.

20. Produkt nach einem der Ansprüche 16 bis 19, **dadurch gekennzeichnet, dass** es einen diskontinuierlichen Sicherheitsdruck (4, 15, 16, 25, 26) umfasst, der die Form eines Rasters oder von Motiven hat.

21. Produkt nach einem der Ansprüche 16 bis 20, **dadurch gekennzeichnet, dass** es einen kontinuierlichen Sicherheitsdruck (12) umfasst, der sich über die gesamte Oberfläche der Folie (10) erstreckt.

22. Produkt nach einem der Ansprüche 16 bis 21, **dadurch gekennzeichnet, dass** die Folie (2, 10, 22) ausgewählt ist aus einer einschichtigen Folie, einer mehrschichtigen Folie, die eine Übereinanderlage von Siebdruckschichten aus Firnis und/oder Farben umfasst, und einem mehrschichtigen Komplex aus übereinander liegenden synthetischen Massen.

23. Produkt nach einem der Ansprüche 16 bis 22, **dadurch gekennzeichnet, dass** die Folie (2, 10, 22) aus wenigstens einer synthetischen Masse gebildet ist, die aus einem Polyurethan, einem Polyester, einem Polystyrol, einem Polypropylen und einem Polyethylen ausgewählt ist.

24. Produkt nach einem der Ansprüche 16 bis 23, **dadurch gekennzeichnet, dass** die Folie (2, 10, 22) eine globale Dicke zwischen 5 und 500 Mikron hat.

25. Gegenstand, der eine dünne Schutzfolie (2, 10, 22) aus synthetischem Material umfasst, die mit einer Klebstoffschicht (3, 11, 13, 17b, 23, 27) auf eine Fläche (8) des Gegenstands (9) geklebt wurde, die sich zwischen der Schutzfolie (2, 10, 22) der genannten Fläche (8) und dem Gegenstand (9) befindet, um diesen vor Fälschung zu schützen und/oder um seine Unversehrtheit zu prüfen und/oder zu garantieren, **dadurch gekennzeichnet, dass** er zwischen der Folie (2, 10, 22) und der genannten Fläche (8) des Gegenstands (9) wenigstens einen Druck, Sicherheitsdruck (4, 12, 15, 16, 25, 26) genannt, aufweist, der mit einer festen Druckzusammensetzung hergestellt ist, die wenigstens ein Pigment und ein gehärtetes Bindemittel enthält, wobei dieses Bindemittel wenigstens ein Mittel, lösliches Mittel genannt, beinhaltet, das sich von einem Pigment unterscheidet und das so gestaltet ist, dass es sich wenigstens unter standardmäßigen Temperatur- und Druckbedingungen nach dem Trocknen des Bindemittels in jedem flüssigen polaren und/oder apolaren Lösungsmittel auflöst, das das Ablösen des Klebstoffs zulässt, wenn es nach dem Kleben mit diesem Klebstoff (3, 11, 13, 17b, 23, 27) in Kontakt gebracht wird, wobei die Menge des/der löslichen Mittel(s) in dem Bindemittel so gewählt wird, dass der Sicherheitsdruck wenigstens einen sichtbaren Fleck bilden kann, der jeden Ablöseversuch mit Hilfe von wenigstens einem solchen Lösungsmittel zeigt.

26. Gegenstand nach Anspruch 25, **dadurch gekennzeichnet, dass** wenigstens ein lösliches Mittel aus Alkylacrylaten, Alkylmethacrylaten, deren Polymeren und Kopolymeren ausgewählt wird.

27. Gegenstand nach Anspruch 26, **dadurch gekennzeichnet, dass** das Bindemittel als lösliches Mittel Isobutylpolymethacrylat beinhaltet.

28. Gegenstand nach einem der Ansprüche 25 bis 27, **dadurch gekennzeichnet, dass** wenigstens ein lösliches Mittel aus einer chemischen Verbindung gebildet ist, die eine geringe Molekülmasse, insbesondere von weniger als 5000, hat.

29. Gegenstand nach einem der Ansprüche 26 bis 28, **dadurch gekennzeichnet, dass** ein Sicherheitsdruck (4, 15, 16, 25, 26) diskontinuierlich ist und die Form eines Rasters oder von Motiven hat.

30. Gegenstand nach einem der Ansprüche 26 bis 29, **dadurch gekennzeichnet, dass** ein Sicherheitsdruck (12) kontinuierlich ist und sich über die gesamte Oberfläche der Folie (10) erstreckt.

31. Gegenstand nach einem der Ansprüche 26 bis 30, **dadurch gekennzeichnet, dass** die Folie (2, 10, 22) eine globale Dicke zwischen 5 und 500 Mikron umfasst.

32. Gegenstand nach einem der Ansprüche 26 bis 31, **dadurch gekennzeichnet, dass** ein Sicherheitsdruck (4, 12, 15, 16, 25, 26) wenigstens ein Pigment umfasst, das ausgewählt ist aus Pigmenten, die unter sichtbarem Licht sichtbar sind, und Pigmenten, die unter Beleuchtung mit sichtbarem Licht unsichtbar sind und unter Beleuchtung mit wenigstens einer nicht sichtbaren Lichtquelle fotolumineszent sind.
